# FASCICULE DE BREVET EUROPEEN

(11) **EP 1 640 528 B1**
(45) Date de publication et mention de la délivrance du brevet: **17.09.2008**
(21) Numéro de dépôt: 05291861.2
(22) Date de dépôt: 08.09.2005
(51) Int. Cl.: E04F 11/18

(54) **Platine de support pour poteau d'angle de garde-corps**
Trägerplatte für den Eckpfosten eines Geländers
Supporting plate for a corner post of a guardrail

(30) Priorité: 28.09.2004 FR 0410245
(43) Date de publication de la demande: 29.03.2006
(73) Titulaire: NORSK HYDRO ASA, 0240 Oslo (NO)
(72) Inventeur: Clauzet, Robert, F-31120 Roquettes (FR); Leroy, Jérôme, 31190 Labruyere Dorsa (FR); Mazard, Laurent, F-31190 Miremont (FR); Fortier, Jean Hugues, F-31650 Auzielle (FR)
(74) Mandataire: Grosset-Fournier, Chantal Catherine

(56) Documents cités:
- DE-A1- 19 854 895
- FR-A- 2 857 394
- FR-A- 2 857 395
- US-A- 4 346 872

## Description

La présente invention est relative à une platine de support pour la fixation et le maintien en position verticale par rapport au sol d'un poteau disposé dans un angle forme par les plans de deux panneaux consécutifs entrant dans la réalisation d'un garde-corps, d'une barrière ou rambarde de protection analogue pour balcon, escalier, terrasse ou autre structure similaire présentant au moins un côté dirigé vers le vide à l'extérieur et au droit duquel est érigé ce garde-corps.

Les garde-corps de ce genre sont usuellement réalisés au moyen de poteaux successifs, verticaux, dont la partie inférieure est fixée directement au sol ou est engagée dans un piétement de support solidaire de ce dernier pour immobiliser ces poteaux en position fixe, ceux-ci étant réunis de l'un à l'autre, à leurs extrémités supérieures, par une main courante, s'étendant parallèlement à la surface du sol. Les documents US-A-4 346 872 et DE 198 54 895 illustrent des réalisations de ce genre.

Dans chaque espace libre ménagé entre deux poteaux successifs du garde-corps est logé au moins un élément de remplissage, constitué généralement par un panneau plein, en matière appropriée, transparente ou non, dont les côtés latéraux sont parallèles aux poteaux verticaux et les autres côtés parallèles à la main courante et au sol, lequel est horizontal ou présente le cas échéant une pente donnée, en particulier dans le cas où le garde-corps protège le côté d'un escalier extérieur.

En variante, chaque panneau peut être subdivisé en plusieurs éléments superposés selon la hauteur du garde-corps, entre le sol et la main courante, chacun de ces éléments étant délimité par des lisses transversales et parallèles.

Des moyens de liaison de ces panneaux sont prévus pour les solidariser des poteaux verticaux, chaque panneau laissant libre, notamment pour des raisons esthétiques, des espaces entre le sol à sa partie inférieure et la main courante à sa partie supérieure.

Le souhait de faciliter le montage de l'ensemble de ces panneaux de remplissage entre les poteaux verticaux successifs et de rationaliser leur fabrication, a notamment conduit la Demanderesse à réaliser chacun des poteaux du garde-corps au moyen de deux profilés plats, s'étendant selon la direction de la hauteur de chaque poteau et présentant une section rectangulaire, chacun de ces profilés creux étant muni sur une de ses faces parallèles constituant un des grands côtés de cette section, de deux rainures de fixation équidistantes pour des moyens d'accrochage des éléments de remplissage formant les panneaux.

Cette solution dont l'une des propriétés déterminantes est de pouvoir réaliser le garde-corps à l'aide de modules préfabriqués, réalisés par assemblage de deux profilés successifs appartenant à deux poteaux consécutifs avec un élément de remplissage permettant un montage à l'avancement par mise en place de ces modules avant fixation des poteaux au sol et à la main courante, respectivement en partie basse et haute du garde-corps, met en oeuvre pour l'immobilisation des poteaux successifs des piétements de support adaptés à la structure de ces poteaux.

La présente invention concerne une platine de support de ce genre, adaptée à réaliser le maintien vis-à-vis du sol d'un poteau particulier reliant dans le garde-corps, deux panneaux de remplissage successifs dont les plans respectifs font entre eux un angle donné, permettant au garde-corps de présenter une orientation qui peut varier selon sa longueur et d'accommoder tout changement de direction de la structure sur laquelle il est fixé, ceci sans affecter le montage de l'ensemble par mise en place de modules successifs préfabriqués.

A cet effet, la platine de support considérée, se caractérise en ce qu'elle comporte un piétement constitué d'une embase d'appui à plat au sol, avec en saillie vers le haut, un socle de liaison avec la partie inférieure de deux profilés plats, notamment à section droite rectangulaire, formant ensemble le poteau vertical, chaque profilé comportant des moyens de liaison avec un panneau de remplissage s'étendant dans le garde-corps à partir du poteau, chacun de ces deux profilés s'appliquant à la fois contre une portée plane du socle de liaison et pénétrant dans une cavité de même section ménagée dans celui-ci, ce socle présentant au moins une nervure de maintien pénétrant dans une rainure de fixation du profilé, et une bride d'immobilisation des deux profilés, apte à les appliquer simultanément contre le piétement pour les bloquer ensemble contre le socle de liaison au moyen d'ailettes latérales portées par la bride, et en ce que les deux portées planes du socle sur lesquelles s'appliquent les deux profilés forment entre elles un angle choisi par construction, égal à celui formé par deux panneaux consécutifs du garde-corps, portés par le poteau vertical, de sorte que les deux profilés forment un poteau d'angle.

Avantageusement, les deux portées d'appui planes du socle sont symétriques l'une de l'autre par rapport à un plan bissecteur de l'embase.

Dans un mode de réalisation préférée, chaque profilé plat comporte deux rainures équidistantes, disposées de part et d'autre du plan médian du profilé, l'une de ces rainures recevant une ailette latérale de la bride d'immobilisation.

Selon une caractéristique particulière, chaque ailette latérale de la bride d'immobilisation présente un profil en L formant crochet pour le blocage du profilé.

De préférence, les deux rainures de chaque profilé au-delà du socle de liaison et sont adaptées à recevoir un cache qui recouvre la surface du profilé sur toute la hauteur du poteau au-dessus du socle.

D'autres caractéristiques d'une platine de support conforme à l'invention apparaîtront encore à travers la description qui suit d'un exemple de réalisation, donné à titre indicatif et non limitatif, en référence aux dessins annexés, sur lesquels :
- La Figure 1 est une vue en perspective d'une partie d'un garde-corps présentant des changements de direction selon sa longueur et utilisant des platines de support pour les poteaux d'angle, établies conformément à l'invention.
- La Figure 2 est une vue en perspective éclatée d'une platine de support et des profilés qui forment le poteau d'angle associé..
- La figure 3 est une vue de dessus de la platine et du poteau qu'elle supporte.
- La figure 4 est une vue en perspective de la platine seule et de sa bride d'immobilisation des profilés.

Le garde-corps schématiquement illustré sur la Figure 1, désigné dans son ensemble sous la référence 1, est prévu pour être érigé au bord d'une structure d'appui 2, du genre balcon, terrasse ou similaire, comportant une surface horizontale 3 et, dans l'exemple illustré, un muret vertical 4 auquel est raccordée, par des moyens appropriés, l'une des extrémités du garde-corps.

Ce garde-corps se compose essentiellement de poteaux verticaux, la partie inférieure de chacun de ceux-ci étant reçue dans une platine de support 6 conforme à l'invention et dont le détail sera décrit ci-après, les parties supérieures des poteaux successifs étant réunies par une main courante 7 qui s'étend parallèlement au plan de la surface d'appui au sol 3.

Entre deux poteaux 5, le garde-corps comporte des panneaux de remplissage 8, qui peuvent être pleins ou évidés, transparents ou non, réalisés en verre ou en matière plastique, ces panneaux étant de préférence délimités par des lisses transversales, notamment inférieure 9 et supérieure 10, ces lisses, parallèles au sol et à la main courante, étant réunies aux poteaux verticaux 5 par des moyens non représentés sur le dessin et qui n'importent pas directement à l'invention.

Chaque poteau 5 est réalisé à l'aide de deux profilés plats, creux, allongés, s'étendant selon la hauteur du poteau, désignés respectivement sous les références 11 et 12 sur le dessin, ces profilés étant identiques et adaptés à coopérer avec la platine de support 6, celle-ci étant aménagée de telle sorte que deux panneaux successifs du garde-corps puissent former entre eux un angle donné choisi, voire imposé par la forme particulière de la surface d'appui au sol 3.

Le piétement selon l'invention est agencé pour permettre précisément de réaliser le support en position verticale d'un poteau 5 qui assure la liaison entre les deux panneaux successifs 8 formant l'angle précité, notamment par l'intermédiaire des deux profilés creux 11 et 12 qui constituent ce poteau, en évitant la solution classique qui consiste, dans un tel angle, à doubler les poteaux pour supporter indépendamment l'un et l'autre ces deux panneaux.

La platine de support 6 selon l'invention est illustrée en détail sur les Figures 2 à 4.

Cette platine comporte un piétement plat 13, de forme générale parallélépipédique, constitué d'une embase 14 à section sensiblement carrée (Figure 3), mais qui pourrait présenter un autre profil, ce piétement coopérant avec deux vis 15 et 16 qui permettent d'ajuster son positionnement horizontal vis-à-vis de la surface d'appui 3 afin que les poteaux 5 portés par cette platine soient disposés de manière parfaitement verticale.

L'embase 14 est ensuite rigidement fixée au sol par au moins une vis 17 traversant un perçage 18 de l'embase.

Le piétement 13 comporte par ailleurs, en saillie verticale au-dessus de l'embase 14, un socle 19, dont la section droite par un plan horizontal est de forme générale triangulaire de manière à présenter deux faces contigues, respectivement 20 et 21, formant entre elles l'angle à réaliser entre deux panneaux 8 successifs du garde-corps, comme illustré sur la Figure 1, ces faces constituant des portées d'appui pour les profilés 10 et 11 du poteau 5 correspondant.

Dans l'exemple considéré, l'angle choisi est égal à 90°, les deux panneaux étant perpendiculaires l'un à l'autre. Bien entendu, un tout autre angle de valeur différente pourrait être adopté. De préférence, les deux portées d'appui formées par les faces 20 et 21 du socle 19 sont symétriques l'une de l'autre par rapport à un plan bissecteur de l'embase 14 du piétement 13.

Au droit des faces 20 et 21 du socle 19, l'embase 14 comporte des cavités ouvertes, respectivement 22 et 23, dont la section droite présente le même profil que celle des deux profilés 11 et 12 du poteau 5. En outre, ces faces sont munies d'au moins une nervure de maintien en saillie vers l'extérieur, désignée par 24 pour la nervure de la face 20, et 25 pour celle de la face 21 du socle 19. D'autres nervures plus courtes, formant des tenons 26 et 27, sont également ménagées dans les faces 20 et 21 du socle 19, ces nervures et tenons 24 à 27 étant deux à deux sensiblement symétriques dans chacune des faces du socle de part et d'autre d'un plan médian s'étendant perpendiculairement à celle-ci.

Les profilés 11 et 12 qui forment le poteau d'angle 5 du garde-corps comportent des rainures ouvertes vers l'extérieur, respectivement 28 et 29 pour le profilé 11, 30 et 31 pour le profilé 12, qui sont aménagées de manière à pouvoir coopérer avec les nervures et tenons 24 et 26 d'une part, 25 et 27 d'autre part, l'extrémité inférieure 32 des deux profilés pénétrant par ailleurs dans les cavités 22 et 23 de même section, ménagées dans l'embase 14, afin de maintenir ces profilés en position verticale 1 partir du piétement 13.

Les deux rainures 28 et 29 de chaque profilé creux 11 et 12 du poteau 5 sont également symétriques l'une de l'autre de chaque côté du plan médian du profilé correspondant, leur écartement étant égal à celui qui existe dans chaque face d'appui 20 et 21 du socle 19 entre la nervure 24 et le tenon 26 d'une part, la nervure 25 et le tenon 27 d'autre part.

Chacun des deux profilés 11 et 12 du poteau 5 comporte par ailleurs une cavité centrale 33, permettant de monter à l'intérieur des moyens d'accrochage du genre vis ou autres (non représentées) pour l'immobilisation des lisses horizontales 9 et 10 (Figure 1).

L'équipement de la platine 6 se complète à l'aide d'une bride de blocage 34, propre à être montée sur le socle 19 dans un évidement central 19a ménagé dans celui-ci et disposé au droit de l' arête formée par les plans des deux faces d'appui 20 et 21.

La bride 34 comporte des ailettes latérales, respectivement 35 et 36, qui sont aménagées de manière à se disposer sous et dans le prolongement des tenons 26 et 27 du socle (voir Figure 4) pour définir avec ceux-ci la seconde nervure de maintien des profilés 11 et 12 en s'engageant dans rainures 29 et 30 de ces derniers.

Avantageusement et comme on le voit plus en détail sur la vue de dessus de la Figure 3, les ailettes latérales 35 et 36 de la bride 34 présentent un profil en L pour constituer une sorte de crochet en prise respectivement avec les rainures 29 et 30 des profilés 11 et 12 dont la section est aménagée en conséquence.

La bride 34 comporte par ailleurs dans sa partie centrale des perçages 37 et 38 pour des vis, respectivement 39 et 40, permettant de solidariser puis de fixer rigidement la bride contre le socle 19 et simultanément de bloquer les profilés 11 et 12 en les maintenant étroitement appliqués contre les faces d'appui 20 et 21 de ce dernier.

Avantageusement, on peut ensuite prévoir de fixer dans les rainures 28 et 29 d'une part, 30 et 31 d'autre part, des deux profilés 11 et 12, des caches 41 (schématiquement repérés sur la Figure 2) qui s'y adaptent à la manière de clips au-delà du socle 19 et de la bride d'immobilisation 34 pour parfaire l'esthétique du montage au-dessus de chaque piétement 13.

On réalise ainsi une platine de support de conception simple, qui permet de réaliser les liaisons d'angle entre deux poteaux verticaux consécutifs dans le garde-corps, en conservant tous les avantages de la structure de ces poteaux telle qu'elle a été décrite et revendiquée dans la demande de brevet antérieure précitée de la Demanderesse.

Notamment, la fabrication du garde-corps par des modules successifs et les opérations de mise en place de ces modules à l'avancement par engagement et fixation des profilés constituant deux à deux chaque poteau, dans leur piétement de réception et de support, ne sont pas modifiées.

Bien entendu, il va de soi que l'invention ne se limite pas à l'exemple plus spécialement décrit et représenté en référence aux dessins annexés ; elle en embrasse au contraire toutes les variantes.

En particulier, il est clair que la conception de la platine de support permet d'accommoder des angles aussi bien rentrants que sortants, en exigeant seulement un retournement de l'embase, et éventuellement une modification du positionnement dans celle-ci du perçage 18 recevant la vis 17 d'immobilisation.

## Revendications

1. Platine de support pour poteau vertical de garde-corps, **caractérisée en ce qu'**elle comporte un piétement (13) constitué d'une embase (14) d'appui à plat au sol (3), avec en saillie vers le haut, un socle de liaison (19) avec la partie inférieure de deux profilés plats (11,12), à section droite rectangulaire, formant ensemble le poteau vertical, chaque profilé comportant des moyens de liaison avec un panneau de remplissage s'étendant dans le garde-corps à partir du poteau, chacun de ces deux profilés s'appliquant à la fois contre une portée plane (20 ou 21) du socle de liaison et pénétrant dans une cavité (22 ou 23) de même section ménagée dans celui-ci, ce socle présentant au moins une nervure de maintien (24,25) pénétrant dans une rainure de fixation (28,30) du profilé, et une bride d'immobilisation (34) des deux profilés, apte à les appliquer simultanément contre le piétement (13) pour les bloquer ensemble contre le socle de liaison (19) au moyen d'ailettes latérales (35,36) portées par la bride, et **en ce que** les deux portées planes (20,21) du socle de liaison (19) sur lesquelles s'appliquent les deux profilés (11,12) forment entre elles un angle choisi par construction, égal à celui formé par deux panneaux consécutifs du garde-corps, portés par le poteau vertical (5), de telle sorte que les deux profilés forment un poteau d'angle.

2. Platine de support selon la revendication 1, **caractérisé en ce que** les deux portées d'appui planes (20,21) du socle (19) sont symétriques l'une de l'autre par rapport à un plan bissecteur de l'embase (14).

3. Platine de support selon l'une des revendications 1 ou 2, **caractérisé en ce que** chaque profilé plat (11,12) comporte deux rainures équidistantes (28,29-30,31), disposées de part et d'autre du plan médian du profilé, l'une de ces rainures recevant une ailette latérale (35,36) de la bride d'immobilisation (34).

4. Platine de support selon l'une quelconque des revendications 1 à 3, **caractérisé en ce que** chaque ailette latérale (35,36) de la bride d'immobilisation (34) présente un profil en L formant crochet pour le blocage du profilé (11,12).

5. Platine de support selon l'une quelconque des revendications 3 ou 4, **caractérisé en ce que** les deux rainures (28,29-30,31) de chaque profilé (11,12) s'étendent au-delà du socle de liaison (19) et sont adaptées à recevoir un cache (41) qui recouvre la surface du profilé sur toute la hauteur du poteau au-dessus du socle.

## Claims

1. Support plate for a vertical stanchion of a guardrail, **characterized in that** it comprises a foot (13) constituted by a base (14) resting flat on the floor (3), with an upwardly-projecting mounting plate (19) connecting with the lower part of two flat profiles (11, 12), having a rectangular cross-section, together forming the vertical stanchion, each profile comprising means of connecting with an infilling panel extending within the guardrail from the stanchion, each of these two profiles being at the same time applied against a flat bearing surface (20 or 21) of the mounting plate and entering into a cavity (22 or 23) of the same section arranged therein, this mounting plate having at least one stabilizing rib (24, 25) entering into a fixing groove (28, 30) of the profile, and a flange (34) for locking the two profiles, suitable for applying them simultaneously against the foot (13) for immobilizing them together against the mounting bracket (19) by means of lateral tabs (35, 36) carried by the flange, and **in that** the two flat bearing surfaces (20, 21) of the mounting plate (19) on which the two profiles (11, 12) are applied, form between them an angle chosen according to structure, equal to that formed by two consecutive panels of the guardrail, carried by the vertical stanchion (5), such that the two profiles form an angled stanchion.

2. Support plate according to claim 1, **characterized in that** the two flat bearing surfaces (20, 21) of the mounting plate (19) are symmetrical with each other with respect to a plane bisecting the base (14).

3. Support plate according to one of claims 1 or 2, **characterized in that** each flat profile (11, 12) comprises two equidistant grooves (28, 29-30, 31), arranged on either side of the median plane of the profile, one of these grooves receiving a lateral tab (35, 36) of the locking flange (34).

4. Support plate according to any one of claims 1 to 3, **characterized in that** each lateral tab (35, 36) of the locking flange (34) has an L-shaped profile forming a hook for locking the profile (11, 12).

5. Support plate according to any one of claims 3 or 4, **characterized in that** the two grooves (28, 29-30, 31) of each profile (11, 12) extend beyond the mounting plate (19) and are suitable for receiving a cover (41) covering the surface of the profile over the full height of the stanchion above the mounting plate.

## Patentansprüche

1. Tragplatte für vertikalen Geländerpfosten, **dadurch gekennzeichnet, dass** sie ein Gestell (13) aufweist, das aus einem Sockel (14) zum flachen Aufliegen auf dem Boden (3) besteht, wobei nach oben ein Verbindungssockel (19) mit dem unteren Teil von zwei flachen Profilen (11, 12) mit rechteckigem Querschnitt, die gemeinsam den vertikalen Pfosten bilden, vorsteht, wobei jedes Profil Mittel zum Verbinden mit einer Fülltafel aufweist, die sich in dem Geländer ausgehend von dem Pfosten erstreckt, wobei diese zwei Profile sowohl gegen eine ebene Auflagefläche (20 oder 21) des Verbindungssockels aufliegen als auch in einen Hohlraum (22 oder 23) mit gleichem Querschnitt, der in diesem eingerichtet ist, eindringen, wobei dieser Sockel mindestens eine Halterippe (24, 25) aufweist, die in eine Befestigungsrille (28, 30) des Profils eindringt, und einen Stillstellflansch (34) der zwei Profile, der sie gleichzeitig gegen das Gestell (13) drücken kann, um sie gemeinsam gegen den Verbindungssockel (19) mittels seitlichen Flügeln (35, 36) zu blockieren, die von dem Flansch getragen werden, und dass die ebenen Auflageflächen (20, 21) des Verbindungssockels (19), auf welchen die zwei Profile (11, 12) aufliegen, untereinander einen Winkel bilden, der durch die Bauweise ausgewählt wird, der gleich ist wie der, der von zwei aufeinander folgenden Tafeln des Geländers gebildet wird, die von dem vertikalen Pfosten (5) getragen werden, so dass die zwei Profile einen Winkelpfosten bilden.

2. Tragplatte nach Anspruch 1, **dadurch gekennzeichnet, dass** die zwei ebenen Stützauflageflächen (20, 21) des Sockels (19) zueinander in Bezug auf eine Ebene, die den Sockel (14) in zwei teilt, symmetrisch sind.

3. Tragplatte nach einem der Ansprüche 1 oder 2, **dadurch gekennzeichnet, dass** jedes flache Profil (11, 12) zwei gleich beabstandete Rillen (28, 29-30, 31) aufweist, die zu beiden Seiten der Mittenebene des Profils angeordnet sind, wobei eine dieser Rillen einen seitlichen Flügel (35, 36) des Stillstellflanschs (34) aufnimmt.

4. Tragplatte nach einem der Ansprüche 1 bis 3, **dadurch gekennzeichnet, dass** jeder seitliche Flügel (35, 36) des Stillstellflanschs (34) ein L-Profil aufweist, das einen Haken zum Blockieren des Profils (11, 12) bildet.

5. Tragplatte nach einem der Ansprüche 3 oder 4, **dadurch gekennzeichnet, dass** sich die zwei Rillen (28, 29-30, 31) jedes Profils (11, 12) über den Verbindungssockel (19) hinaus erstrecken und eine Abdeckung (41) aufnehmen können, die die Oberfläche des Profils über die ganze Höhe des Pfostens über dem Sockel abdeckt.
